# EUROPÄISCHE PATENTSCHRIFT

(11) **EP 0 203 357 B1**
(45) Veröffentlichungstag und Bekanntmachung des Hinweises auf die Patenterteilung: **22.11.1990**
(21) Anmeldenummer: 86105524.2
(22) Anmeldetag: 22.04.1986
(51) Int. Cl.: F02D 41/24, G07C 5/10, G06F 12/06

(54) **Vorrichtung zum Ersatz eines Datenspeichers im Steuergerät eines Kraftfahrzeuges**
Apparatus for substituting a memory in a motor vehicle control system
Dispositif pour le remplacement d'une mémoire de données dans un système de contrôle de véhicule

(30) Priorität: 25.05.1985 DE 3518964
(43) Veröffentlichungstag der Anmeldung: 03.12.1986
(73) Patentinhaber: ROBERT BOSCH GMBH, 70442 Stuttgart (DE)
(72) Erfinder: Arnold, Herbert, Dipl.-Ing. (FH), D-7147 Eberdingen (DE); Horbelt, Michael, Dipl.-Ing. (FH), D-7143 Klein-glattbach (DE); Jundt, Werner, Dipl.-Ing., D-7140 Ludwigsburg (DE)

(56) Entgegenhaltungen:
- DE-A- 3 200 626
- GB-A- 2 120 410
- US-A- 3 753 242
- US-A- 4 398 520
- IBM TECHNICAL DISCLOSURE BULLETIN, Band 24, Nr. 1A, Juni 1981, Seite 130, New York, US; L. DOEHLE et al.: "Read-only store patch"
- PATENT ABSTRACTS OF JAPAN, Band 7, Nr. 212 (P-224)[1357], 20. September 1983; & JP-A-58 105 475 (MITSUBISHI DENKI K.K.) 23-06-1983
- PATENT ABSTRACTS OF JAPAN, Band 9, Nr. 37 (P-335)[1760], 16. Februar 1985; & JP-A-59 177 778 (CHINO SEISAKUSHO K.K.) 08-10-1984

## Beschreibung

### Stand der Technik

Die Erfindung geht aus von einer Vorrichtung in einem elektrischen Steuergerät nach der Gattung des Hauptanspruchs.

Aus der Veröffentlichung "Bosch Technische Berichte" Band 5 (1977), Heft 5/6, Seite 253, ist es bekannt, in elektronischen Zündanlagen einen Rechner vorzusehen, der als Eingangssignale Motordrehzahl, Motorlast sowie verschiedene Schaltsignale verarbeitet. Der Rechner ermittelt beispielsweise Zündzeitpunkt, Stromflußzeit und Drehzahlschwellen. Kraftfahrzeugspezifische Daten sind dabei in einem besonderen, einmal programmierbaren Speicher (sogenannter PROM-Speicher) abgelegt, der vom Rechner abgefragt wird.

Darüber hinaus ist es allgemein bekannt, bei der körperlichen Realisierung solcher Rechner integrierte Schaltkreise in besondere, dafür vorgesehene Kontaktsockel einzusetzen, so daß z.B. der Austausch eines zunächst beliebig oft löschbaren Speichers (sogenannter EPROM-Speicher) durch einen nicht löschbaren PROM-Speicher leicht möglich ist, sobald sich z.B. ein Datensatz im löschbaren EPROM-Speicher als brauchbar für eine endgültige Festlegung in einem nicht löschbaren PROM-Speicher erwiesen hat, oder daß ein bestimmter PROM-Speicher nachträglich noch ausgetauscht werden kann, sei es wegen eines Defekts oder wegen des Wunsches nach Abänderung eines einmal festgelegten Datensatzes.

Es ist weiter bekannt, entsprechende Rechneranordnungen in sogenannter Hybridtechnik herzustellen, bei der unverpackte IC-Chips auf einem keramikartigen Substratmaterial aufgebracht und Anschlußverbindungen mit z.B. in Dickfilmtechnik hergestellten Leiterbahnen auf dem Substratmaterial durch Bond-Drähte hergestellt werden. Solche Ausbildungen - genannt Hybridschaltungen - erlauben eine kleine Bauweise, durch geringe Massenträgheitskräfte eine hohe mechanische Beanspruchbarkeit, und durch Fehlen anfälliger Steckkontakte eine hohe Dauerzuverlässigkeit. In zunehmendem Maße finden solche Hybridschaltungen daher nicht nur Anwendung in Steuerungsgeräten für Luftfahrzeuge, sondern auch in solchen für Kraftfahrzeuge, da in letzteren sehr große Temperaturschwankungen und hohe mechanische Beanspruchungen - z.B. unter Vibration - auftreten und zu beherrschen sind.

Nachteilig ist, daß bei der Verarbeitung solcherart unverpackter PROM-IC-Chips die Programmierung erst erfolgen kann, wenn die Chips fertig montiert und angeschlossen sind. Damit kann auch eine fehlerfreie oder fehlerhafte Programmierung erst nach Fertigstellung eines entsprechenden Rechners als Hybridschaltung festgestellt werden. Da ein Auswechseln fehlerhafter Chips nicht wirtschaftlich oder überhaupt nicht möglich ist, wird bei Vorliegen eines Fehlers an einem PROM-Chip als Datenträger die gesamte Hybridschaltung zum Ausschuß.

In der DE-A-32 00 626 wird ein Verfahren beschrieben zur Überprüfung, ob ein Speicher, bei dem es sich nicht um den Hauptspeicher handelt, in ein Mikrocomputersystem eingefügt ist, wobei die Überprüfung mittels des internen Mikrocomputersystems selbst erfolgt. Als einfügbarer Speicher ist ein Hilfsspeicher vorgesehen, der einige Änderungen der gespeicherten Inhalte des Hauptspeichers enthält. Bei diesem Verfahren ist nicht vorgesehen, den Hauptspeicher in allen seinen Funktionen durch den Hilfsspeicher zu ersetzen. Die Überprüfung selbst sowie die Aktivierung des Hilfsspeichers und die entsprechende Deaktivierung des Hauptspeichers erfolgt ausschließlich auf Softwarebasis.

In der US-A-3 753 242 wird ein System beschrieben mit einem Hauptspeicher, der mehrere einzeln adressierbare Segmente aufweist. Ein weiterer Speicher entspricht in seiner Adressierung einem Segment des Hauptspeichers. Der Zugriff wahlweise auf den weiteren Speicher oder auf das entsprechende Segment des Hauptspeichers kann über Kontrollspeicher gesteuert werden, indem zu den Adressen des weiteren Speichers bzw. des entsprechenden Segments des Hauptspeichers Zugriffsanweisungen abgespeichert sind. Daneben gibt es die Möglichkeit, den weiteren Speicher über Schalter zu aktivieren oder außer Kraft zu setzen. Es ist nicht vorgesehen, den Hauptspeicher mittels eines weiteren Speichers vollständig zu ersetzen. Es wird nur ein Segment des Hauptspeichers, dessen Adressierung der Adressierung des weiteren Speichers entspricht, inaktiv geschaltet.

### Vorteile der Erfindung

Der Erfindung liegt die Aufgabe zugrunde, eine Vorrichtung zu schaffen, die es in einfacher Weise ermöglicht, den Ausschuß entsprechender in Chipform ausgeführter Rechnerschaltungen aufgrund von Fehlern oder fehlerhafter Programmierung von PROM-Chips zu verringern. Außerdem soll eine Möglichkeit geschaffen werden, notwendigenfalls nachträgliche Datensätze auch dann auszutauschen, wenn diese ursprünglich in einem hybrid verarbeiteten PROM-Speicher abgelegt sind, ohne daß deshalb z.B. eine hochintegrierte Hybridschaltung, die außer einem solchen Rechner auch noch eine Vielzahl weiterer Funktionsbausteine beinhalten kann, ausgetauscht und weggeworfen werden muß.

Diese Aufgabe wird durch eine Vorrichtung mit den Merkmalen des Hauptanspruchs gelöst.

Die Erfindung weist den Vorteil auf, daß ein fehlerbehafteter oder aber mit nicht mehr aktuellen Daten geladener, als Chip in einer Hybridschaltung montierter PROM-Speicher auf einfache Weise stillgelegt und dessen Funktion von einem zurüstbaren PROM-Speicher in herkömmlicher Gehäuseverpackung übernommen werden kann. Zu diesem Zweck weist die Hybridschaltung, bzw. eine mit der Hybridschaltung verbundene Leiterplatte einen Sockel zur Aufnahme eines solchen herkömmlichen PROM-Speichers sowie weitere Bauelemente auf, um eine eindeutige Zuordnung zwischen dem jeweils aktivierten PROM-Speicher und dem Rechner zu ermöglichen. Dadurch kann ein entsprechender Rechner zusammen mit weiteren Funktionsbausteinen in ein und derselben Hybridschaltung integriert und diese unter Verwendung handelsüblicher PROM-Speicher-Chips kostengünstig hergestellt werden, wobei Ausschuß infolge fehlerhafter PROM-Chips vermieden wird. Außerdem kann jede Hybridschaltung nachträglich mit einem neuen Datensatz versehen werden, indem ein entsprechend programmierter und geprüfter PROM- oder ROM-Speicher in herkömmlicher Ausführung zugerüstet wird.

### Zeichnung

In der einzigen Figur der Zeichnung ist in schematischer Blockdarstellung ein Ausführungsbeispiel der Erfindung veranschaulicht, das nachfolgend näher erläutert wird.

### Beschreibung des Ausführungsbeispiels

Die Adressausgänge 2 eines Mikrorechners 1 sind über Entkopplungswiderstände 3 mit den Adresseingängen 4 eines PROM-Speichers 5 in Chipform verbunden. Analog sind Dateneingänge 6 des Mikrorechners 1 mit Datenausgängen 7 des PROM-Speichers 5 in Chipform verbunden. Gleichzeitig sind die Adressausgänge 2 des Mikrorechners 1 an Anschlüsse 8 eines Stecksokkels 9 geführt, die mit Adresseingängen eines gleichartigen, herkömmlich als diskreter Halbleiterbaustein verpackten und in diesen Stecksockel einsetzbaren PROM-Speichers 16 verbindbar sind. Analog sind die Dateneingänge 6 des Mikrorechners 1 an Anschlüsse 10 des Stecksockels 9 geführt, die mit Datenausgängen des herkömmlich ausgeführten und in den Stecksockel 9 einsetzbaren PROM-Speichers 16 verbindbar sind. Eine Beschaltung des Anschlusses 11 des PROM-Speichers 5 in Chipform mit einem hohen bzw. niedrigen Potential erlaubt die Aktivierung bzw. Deaktivierung des PROM-Speichers 5 in Chipform. Der Anschluß 11 ist zu diesem Zweck zum einen über einen Widerstand 13 mit einer Versorgungsspannungsklemme 14, zum anderen über eine auftrennbare Brücke 12 mit Massepotential 15 verbunden. Der entsprechende Anschluß 17 des Stecksockels 9, über den der herkömmliche PROM-Speicher 16 aktiviert bzw. deaktiviert werden kann, ist zur Aktivierung eines in den Stecksockel 9 eingesetzten, herkömmlichen PROM-Speicher 16 beispielhaft fest mit Massepotential 15 verbunden.

Im Normalfall korrespondiert der Mikrorechner 1 mit dem PROM-Speicher 5 in Chipform, solange die auftrennbare Brücke 12 geschlossen ist und damit der Anschluß 11 des PROM-Speichers 5 in Chipform an Massepotential liegt. Der Stecksokkel 9 ist in diesem Fall nicht mit einem PROM-Speicher in herkömmlicher Bauform bestückt. Die Widerstandswerte der Entkopplungswiderstände 3 sind so bemessen, daß einerseits an den Adresseingängen 4 des PROM-Speichers 5 in Chipform keine unzulässigen Verfälschungen logischer Signalpegel auftreten können, und daß andererseits bei stillgelegten PROM-Speicher 5 in Chipform keine unzulässige Bürdebelastung der entsprechenden Adresseingänge des dann in den Stecksockel 9 eingesetzten PROM-Speichers 16 in herkömmlicher Bauform auftritt. Zur Inbetriebnahme eines solchen, in den Stecksockel 9 eingesetzten PROM-Speichers 16 ist es lediglich erforderlich, die auftrennbare Brücke 12 aufzutrennen, so daß der Anschluß 11 des PROM-Speichers 5 in Chipform dann über den Widerstand 13 auf Versorgungsspannungsklemmenpotential 14 liegt mit der Wirkung, daß der PROM-Speicher 5 in Chipform auf Adressignale an seinen Adresseingängen 4 keine Datensignale an seinen Datenausgängen 7 mehr abgibt. Indem der entsprechende Anschluß des in den Stecksockel 9 eingesetzten PROM-Speichers 16 in herkömmlicher Bauform durch feste Verbindung des entsprechenden Anschlusses 17 des Stecksockels 9 mit Massepotential verbunden ist, wird der in den Stecksockel 9 eingesetzte PROM-Speicher 16 aktiviert. Auf diese Weise kann der PROM-Speicher 16 in herkömmlicher Bauform vom Mikrorechner 1 ohne störende Rückwirkungen vom stillgelegten PROM-Speicher 5 in Chipform angesprochen werden.

## Patentansprüche

1. Vorrichtung beinhaltend in einem elektronischen Steuergerät eines Kraftfahrzeugs einen in Chipform auf einem Bauteilträger fest aufgebrachten ersten Datenspeichers (5), der über Adress- und Datenleitungen mit einem Mikrorechner (1) verbunden ist, mit einem Ersatzsockel (9) zur Aufnahme eines nachrüstbaren zweiten Datenspeichers (16), der durch Bestückung des Ersatzsockels (9) aktivierbar ist, weiter beinhaltend den zweiten Datenspeicher, dadurch gekennzeichnet, daß Anschlüsse (8, 10) des Ersatzsockels (9) mit allen Adress- und Datenleitungen verbunden sind, über die der erste Datenspeicher (5) mit dem übrigen Mikrorechner (1) verbunden ist, daß der erste Datenspeicher (5) in allen seinen Funktionen durch den zweiten Datenspeicher (16) ersetzbar ist und daß das Deaktivieren des fest eingebauten Datenspeichers (5) nach Bestückung des Ersatzsockels (9) mit dem zweiten Datenspeicher (16) mittels eines auftrennbaren Strompfades (12) erfolgt.

2. Vorrichtung nach Anspruch 1 dadurch gekennzeichnet, daß der Bauteilträger eine Hybridplatine ist.

3. Vorrichtung nach Anspruch 1 oder 2, dadurch gekennzeichnet, daß als nachrüstbare Ersatzspeicher (16) ROM's oder PROM's vorgesehen sind.

4. Vorrichtung nach einem der vorhergehenden Ansprüche, dadurch gekennzeichnet daß die Adresseingänge (4) des als Chip bestückten ersten Datenspeichers (5) über Entkopplungswiderstände (3) mit im wesentlichen gleichen Widerstandswerten an die Adressausgänge (2) des Mikrorechners (1) angeschlossen sind, daß wenigstens ein Eingang (11) des als Chip bestückten ersten Datenspeichers (5) durch Öffnen eines Strompfades in der Ausbildung einer auftrennbaren Brücke (12) an ein logisches Potential gelegt wird, welches eine Deaktivierung des ersten Datenspeichers (5) zur Folge hat, und daß der Anschluß (17) des Sockels (9), der wenigstens mit einem entsprechenden Eingang des in den Stecksockel (9) einsetzbaren zweiten Datenspeichers (16) verbindbar ist, an ein komplementäres logisches Potiential fest angeschlossen ist.

## Revendications

1. Dispositif comprenant dans un appareil électronique de commande d'un véhicule automobile une première mémoire de données (5) fixée sur un support de composants, et qui, par l'intermédiaire de liaisons d'adresses et de données, est reliée à un microcalculateur (1), avec un premier socle de remplacement (9) destiné à recevoir une seconde mémoire de données (16) susceptible d'être préparée.ultérieurement et qui est activée par équipement du socle de remplacement (9), comprenant en outre la seconde mémoire de données, dispositif caractérisé en ce que des raccordements (8, 10) du socle de remplacement (9) sont reliés à toutes les liaisons d'adresses et de données par l'intermédiaire desquelles la première mémoire de données (5) est reliée au microcalculateur (1), de sorte que la première mémoire de données (5) peut être remplacée dans toutes ses fonctions par la seconde mémoire de données (16) et que la désactivation de la mémoire de données (5) montée à poste fixe s'effectue après l'équipement du socle de remplacement (9) avec la seconde mémoire de données (16) au moyen d'un trajet de courant (12) susceptible d'être enlevé.

2. Dispositif selon la revendication 1, caractérisé en ce que le support de composants est une platine hybride.

3. Dispositif selon la revendication 1 ou la revendication 2, caractérisé en ce qu'en tant que mémoire de remplacement susceptible d'être préparée ultérieurement (16), il est prévu des ROM ou bien des PROM.

4. Dispositif selon une des précédentes revendications, caractérisé en ce que les entrées d'adresses (4) de la première mémoire de données (5) réalisée sous forme de puce, sont raccordées par l'intermédiaire de résistances de découplage (3), comportant des valeurs de résistance essentiellement identiques, aux sorties d'adresses (2) du microcalculateur (1), en ce qu'au moins une entrée (11) de la première mémoire de données (5) réalisée sous forme de puce, est mise à un potentiel logique par ouverture d'un trajet de courant réalisé sous la forme d'un pont enlevable (12), ce qui a pour conséquence une désactivation de la première mémoire de données (5), et que le raccordement (17) du socle (9) qui est susceptible d'être relié avec au moins une entrée correspondante de la deuxième mémoire de données (16) susceptible d'être mise en place sur le socle d'enfichage (9), est raccordé de façon fixe à un potentiel logique complémentaire.

## Claims

1. Device containing in an electronic control unit of a motor vehicle a first data memory (5) which is permanently applied to a component carrier in chip form and which is connected via address and data lines to a microcomputer (1), with a spare socket (9) for accommodating a second data memory (16) which can be retrofitted and which can be activated by being fitted into the spare socket (9), further containing the second data memory, characterized in that terminals (8, 10) of the spare socket (9) are connected to all address and data lines via which the first data memory (5) is connected to the remaining microcomputer (1), that the first data memory (5) can be replaced in all its functions by the second data memory (16) and that the deactivation of the permanently installed data memory (5) is effected by means of a disconnectible current path (12) after the second data memory (16) has been fitted into the spare socket (9).

2. Device according to Claim 1, characterized in that the component carrier is a hybrid board.

3. Device according to Claim 1 or 2, characterized in that ROMs or PROMs are provided as replacement memories (16) which can be retrofitted.

4. Device according to one of the preceding claims, characterized in that the address inputs (4) of the first data memory (5), which is fitted as chip, are connected via decoupling resistors (3) having essentially identical resistance values to the address outputs (2) of the microcomputer (1), that at least one input (11) of the first data memory (5) fitted as chip is connected by opening a current path in the construction of a disconnectible link (12) to a logic potential which results in a deactivation of the first data memory (5), and that the terminal (17) of the socket (9), which can be connected at least to one corresponding input of the second data memory (16) which can be inserted into the plug-in socket (9), is permanently connected to a complementary logic potential.
